# EUROPÄISCHE PATENTSCHRIFT

(11) **EP 1 241 410 B1**
(45) Veröffentlichungstag und Bekanntmachung des Hinweises auf die Patenterteilung: **27.12.2006**
(21) Anmeldenummer: 01130049.8
(22) Anmeldetag: 18.12.2001
(51) Int. Cl.: F23N 1/08, F23N 5/20

(54) **Vorrichtung zum Zuführen von Gas bei einem Gas-Wassererhitzer**
Gas supply device for a gas-fired water heater
Dispositif d'alimentation en gaz pour un chauffe-eau à gaz

(30) Priorität: 16.03.2001 DE 10112667
(43) Veröffentlichungstag der Anmeldung: 18.09.2002
(73) Patentinhaber: ROBERT BOSCH GMBH, 70442 Stuttgart (DE)
(72) Erfinder: Pais De Sousa, Mario, 03340 Santa Comba Dao (PT); Seebauer, Manfred, 3810 Aveiro/Sta Joana (PT)

(56) Entgegenhaltungen:
- EP-A- 0 111 609
- EP-A- 0 978 688
- DE-A- 3 011 544
- DE-U- 20 002 223
- PATENT ABSTRACTS OF JAPAN Bd. 0101, Nr. 71 (M-489), 17. Juni 1986 (1986-06-17) & JP 61 022122 A (MATSUSHITA DENKI SANGYO KK), 30. Januar 1986 (1986-01-30)
- PATENT ABSTRACTS OF JAPAN Bd. 0051, Nr. 39 (M-086), 3. September 1981 (1981-09-03) & JP 56 071714 A (MATSUSHITA ELECTRIC IND CO LTD), 15. Juni 1981 (1981-06-15)
- PATENT ABSTRACTS OF JAPAN Bd. 0122, Nr. 29 (M-714), 29. Juni 1988 (1988-06-29) & JP 63 025413 A (MATSUSHITA ELECTRIC IND CO LTD), 2. Februar 1988 (1988-02-02)

## Beschreibung

Die Erfindung betrifft eine Vorrichtung zum Zuführen von Gas bei einem gas-Wassererhitzer mit einem Gasbrenner mit Flammenüberwachung, die in der Zuführungsleitung zum Gasbrenner eine Ventilanordnung aufweist, welche bei der Einleitung des Betriebes des Gasbrenners in die Öffnungsstellung steuerbar ist.

### Stand der Technik

Bei den bekannten Gas-Wassererhitzern werden in die Gas-Zuführungsleitung Magnetventile eingeschaltet, welche die volle Gasmenge schlagartig freigeben. Dadurch erfolgt eine "harte" Zündung des Gasbrenners, was mit starker Geräuschbildung verbunden ist. Dies kann als Belästigung des Kunden auch zu Beanstandungen führen.

Eine andere Art der Gaszuführung sieht Membransysteme vor, die pneumatisch gesteuert werden. Durch langsames Öffnen der gesteuerten Servoventile wird die zugeführte Gasmenge stetig gesteigert, so dass zur Zündung noch nicht die volle Gasmenge zur Verfügung steht. Diese Membranventile erfordern großen Platzbedarf und sind zudem recht teuer.

Die JP 56 071714 enthält eine Vorrichtung zum Zuführen von Gas bei einem Gas-Wassererhitzer mit einem Gasbrenner mit Flammenüberwachung, die in der Zuführungsleitung zum Gasbrenner eine Ventilanordnung aufweist, welche bei der Einleitung des Betriebs des Gasbrenners in die Öffnungsstellung steuerbar ist, bei der die Ventilanordnung ein erstes Magnetventil für eine Zündgasmenge und zweites Magnetventil für eine Betriebsgasmenge aufweist und das erste Magnetventil mit der Einleitung der Zündung und das zweite Magnetventil mit dem Ansprechen der Flammenüberwachung in die Öffnungsstellung steuerbar sind. Eine ähnliche Anordnung ist weiterhin aus der JP 61 022122 bekannt.

Es ist Aufgabe der Erfindung, eine Vorrichtung der eingangs erwähnten Art zu schaffen, die mit einer einfachen, kostengünstigen Ventilanordnung einen geräuscharmen und dennoch sicheren Zündvorgang bringt.

### Vorteile der Erfindung

Diese Aufgabe wird nach der Erfindung dadurch gelöst, dass die Ventilanordnung ein erstes Magnetventil für eine Zündgasmenge und ein zweites Magnetventil für eine Betriebsgasmenge aufweist und dass das erste Magnetventil mit der Einleitung der Zündung und das zweite Magnetventil mit dem Ansprechen der Flammenüberwachung in die Öffnungsstellung steuerbar sind.

Mit den beiden Magnetventilen und ihrer angegebenen Steuerung wird auf einfache Weise ein geräuschärmer Zündvorgang mit reduzierter, jedoch ausreichender Zündgasmenge erreicht, der nach vollzogener Zündung in den vorgesehenen Betriebsvorgang übergeht. Die für die Steuerung der beiden Magnetventile erforderlichen Steuerbefehle sind bei einem Gas-Wassererhitzer in der Steuerung sowieso vorhanden, so dass dadurch kein weiterer Aufwand getrieben werden muss.

Dabei kann die Betriebsweise einmal so erfolgen, dass mit der Ansteuerung des zweiten Magnetventils die Ansteuerung des ersten Magnetventils abschaltbar ist.

Bei Gasen mit niedriger Wobbezahl und hohem Gasdurchsatz, z. B. bei Stadtgasen, kann vorgesehen sein, dass die Ansteuerung des ersten Magnetventils während der Dauer der Ansteuerung des zweiten Magnetventils aufrecht erhalten bleibt. Dadurch erhöht sich dann auch der Energieverbrauch.

Ist in weiterer Ausgestaltung die Ventilanordnung so erweitert, dass dem ersten Magnetventil eine Stelleinrichtung zugeordnet ist, mit der die Zündgasmenge einstellbar ist, dann kann die Zündgasmenge so eingestellt werden, dass eine geräuscharme, sichere Zündung über alle Brennerrohre des Gasbrenners gewährleistet ist. Dabei wird mit der Stelleinrichtung der Durchgangsquerschnitt durch das erste Magnetventil verändert.

Die Einbeziehung der beiden Magnetventile in die Gaszuführungsleitung ist nach einer Ausgestaltung so ausgeführt, dass die Gaszuführung eine Kammer aufweist, die über das erste und das zweite Magnetventil zum Gasbrenner führt und der über ein bei der Abnahme von Wasser aus dem Gas-Wassererhitzer gesteuertes Wasserventil Gas zuführbar ist.

Zusätzlich kann vorgesehen sein, dass die Magnetventile in einen Leitungsabschnitt übergehen, in dem ein manuell einstellbares Leistungsregelventil einbezogen ist, um die freigegebene Gasmenge der Ventilanordnung zu reduzieren und auf eine vorgesehene Leistung einzustellen.

Um eine von den Toleranzen der Brennerdüsen unabhängige Einstellung der Nenngasmenge zu ermöglichen, sieht eine weitere Ausgestaltung vor, dass dem Leistungsventil nachgeordnet und dem Gasbrenner zugeordnet eine Justiereinrichtung vorgesehen ist, mit der eine exakte Nenngasmange einstellbar ist.

### Zeichnung

Die Erfindung wird anhand eines in der Zeichnung mit Schnitt dargestelltem Ausführungsbeispiels näher erläutert.

### Ausführungsbeispiel

Ein Gas-Wassererhitzer, z.B. Durchlauferhitzer, weist einen Gasbrenner 50 auf, dem eine Zündvorrichtung und eine Flammenüberwachung, z.B. mit einer lonisationselektrode, zugeordnet sind und mit einer Steuerschaltung zur Inbetriebnahme des Gerätes ausgerüstet ist. Darauf braucht im Rahmen dieser Erfindung nicht näher eingegangen zu werden, da diese Einrichtungen und ihre Wirkungsweise in den verschiedenen Ausgestaltungen zum Stand der Technik gehören.

Im Rahmen der vorliegenden Erfindung sind die Bedingungen beim Zündvorgang von entscheidender Bedeutung, insbesondere was im Zusammenhang mit dem Zuführen des Gases während dieser Phase des Betriebes zu tun hat.

Wird dem Gas-Wassererhitzer Wasser entnommen, wie der Pfeil 12 im Wasserkreislauf andeutet, dann wird ein sogenannter Wasserschalter 13 betätigt, der z. B. als Membranschalter ausgebildet sein kann. Damit wird der Gasstrom 11 eine Kammer 14 im Gehäuse 10 der Gaszuführung füllen. Zeitgleich damit wird die Zündvorrichtung des Gasbrenners 50 aktiviert und ein erstes Magnetventil 17 angesteuert, wie der Steuerbefehl 21 erkennen lässt.

Das erste Magnetventil 17 gibt einen Durchlass 16 frei, dessen Querschnitt mit einer Stelleinrichtung 20 veränderbar und so einstellbar ist, dass ein vorgegebener Zündgasstrom in den folgenden Leitungsabschnitt 15 der Gaszuführung gelangen und von dort aus zum Gasbrenner 50 gelangen kann. Mit der Stelleinrichtung 20 ist die Zündgasmenge so einstellbar, dass ein sicheres Zünden an allen Brennerrohren des Gasbrenners 50 gewährleistet ist.

Ist die Zündung vollzogen, dann gibt die Flammenüberwachung ein Signal 22 ab, das dies anzeigt und die Ansteuerung des zweiten Magnetventils 19 bewirkt. Damit wird der volle Gasstrom 11 über die Kammer 14 in den Leitungsabschnitt 15 gelangen. Das erste Magnetventil 17 kann dabei offen bleiben oder auch mit der Ansteuerung des zweiten Magnetventils 19 geschlossen werden. Sind die Durchlässe 16 und 18 im Gesamtquerschnitt dem Zuführungsquerschnitt des Gasstromes 11 gleich, dann kann damit eine Erhöhung des Gasstromes aus der Kammer 15 bewirkt werden, wenn das erste Magnetventil 17 während des Betriebes, d.h. nach der Zündung, angesteuert bleibt.

Den Magnetventilen 17 und 19 im Leitungsabschnitt 14 nachgeordnet ist ein Leistungsventil 30 vorgesehen, das manuell auf eine bestimmte Leistung eingestellt werden kann. Schließlich ist dem Gasbrenner 50 unmittelbar eine Justiereinrichtung 40 vorgeordnet, und der unabhängig von Toleranzen der Gasdüsen eine exakte Nenngasmenge einstellbar ist.

## Patentansprüche

1. Vorrichtung zum Zuführen von Gas bei einem Gas- Wassererhitzer mit einem Gasbrenner mit Flammenüberwachung, die in der Zuführungsleitung zum Gasbrenner eine Ventilanordnung aufweist, welche bei der Einleitung des Betriebes des Gasbrenners in die Öffnungsstelle steuerbar ist und ein erstes Magnetventil (17) für eine Zündgasmenge und ein zweites Magnetventil (19) für eine Betriebsgasmenge aufweist, wobei das erste Magnetventil (17) mit der Einleitung (21) der Zündung und das zweite Magnetventil (19) mit dem Ansprechen (22) der Flammenüberwachung in die Öffnungsstellung steuerbar sind,
**dadurch gekennzeichnet, dass** die Gaszuführung eine Kammer (14) aufweist, die über das erste und das zweite Magnetventil (17 und 19) zum Gasbrenner (50) führt und der über ein bei der Abnahme (12) von Wasser aus dem Gas- Wassererhitzer gesteuertes Wasserventil (13) Gas zuführbar ist.

2. Vorrichtung nach Anspruch 1,
**dadurch gekennzeichnet, dass** die Magnetventile (17, 19) in einem Leitungsabschnitt (15) übergehen, in dem ein manuell einstellbares Leistungsregelventil (30) einbezogen ist.

3. Vorrichtung nach den Ansprüchen 1 oder 2,
**dadurch gekennzeichnet, dass** eine Justiereinrichtung (40) dem Leistungsventil (30) nachgeordnet und dem Gasbrenner (50) zugeordnet ist, mit der eine exakte Nenngasmenge einstellbar ist.

## Claims

1. A device for supplying gas in a gas water heater comprising a gas burner provided with flame monitoring which comprises a valve arrangement in the supply line to the gas burner, which can be controlled in the open position when initiating operation of the gas burner and which comprises a first solenoid valve (17) for a quantity of ignition gas and a second solenoid valve (19) for a quantity of operating gas, wherein the first solenoid valve (17) can be controlled with the initiation (21) of the ignition and the second solenoid valve (19) can be controlled with the response (22) of the flame monitoring in the open position,
**characterised in that** the gas supply comprises a chamber (14) which leads to the gas burner (50) via the first and the second solenoid valve (17 and 19) and which can be supplied with gas via a water valve (13) controlled during the removal (12) of water from the gas water heater.

2. The device according to claim 1, **characterised in that** the solenoid valves (17, 19) go over into a pipe section (15) which includes a manually adjustable power regulating valve (30).

3. The device according to claims 1 or 2, **characterised in that** an adjusting device (40) is positioned after the power regulating valve (30) and associated with the gas burner (50), which device can be used to adjust an exact nominal amount of gas.

## Revendications

1. Dispositif pour introduire du gaz dans un chauffe-eau à gaz comportant un brûleur à gaz avec surveillance de la flamme, qui présente dans la conduite d'introduction allant vers le brûleur à gaz un dispositif de soupape, lequel peut être commandé à la position d'ouverture au commencement du fonctionnement du brûleur à gaz et présente une première vanne magnétique (17) pour une quantité de gaz d'allumage et une deuxième vanne magnétique (19) pour une quantité de gaz de fonctionnement, moyennant quoi la première vanne magnétique (17) peut être commandée à la position d'ouverture au commencement (21) de l'allumage et la deuxième vanne magnétique (19) peut être commandée à la position d'ouverture au démarrage (22) de la surveillance de la flamme,
**caractérisé en ce que** le dispositif d'introduction de gaz présente une chambre (14), qui mène au brûleur à gaz (50) en passant par la première et la deuxième vanne magnétique (17 et 19) et dans laquelle du gaz peut être introduit par l'intermédiaire d'une vanne d'eau (13) commandée par la diminution (12) de l'eau dans le chauffe-eau à gaz.

2. Dispositif selon la revendication 1, **caractérisé en ce que** les vannes magnétiques (17,19) aboutissent à une portion de conduite (15), à laquelle est associée une soupape de régulation de puissance (30) réglable manuellement.

3. Dispositif selon les revendications 1 ou 2, **caractérisé en ce que** un dispositif de réglage (40), au moyen duquel une quantité nominale de gaz exacte peut être réglée, est disposé après la soupape de régulation de puissance (30) et est coordonné au brûleur à gaz (50).
